# EUROPÄISCHE PATENTSCHRIFT

(11) **EP 0 264 637 B1**
(45) Veröffentlichungstag und Bekanntmachung des Hinweises auf die Patenterteilung: **19.12.1990**
(21) Anmeldenummer: 87113745.1
(22) Anmeldetag: 19.09.1987
(51) Int. Cl.: F26B 23/02, F26B 13/20, F26B 25/00

(54) **Durchlauftrockner für Materialbahnen, insbesondere Offset-Trockner**
Running web dryer, particularly an offset dryer
Sécheur de bandes continues, notamment du type offset

(30) Priorität: 22.10.1986 DE 3635833
(43) Veröffentlichungstag der Anmeldung: 27.04.1988
(73) Patentinhaber: Vits, Hilmar, D-42799 Leichlingen (DE)
(72) Erfinder: Vits, Hilmar, D-42799 Leichlingen (DE)
(74) Vertreter: Cohausz & Florack Patentanwälte

(56) Entgegenhaltungen:
- DE-A- 2 412 446
- DE-A- 2 501 268
- DE-B- 2 300 381
- DE-B- 2 616 347

## Beschreibung

Die Erfindung bezieht sich auf einen Durchlauftrockner für Materialbahnen, insbesondere für Offsetdruck, bestehend aus die Materialbahn ein-oder beidseitig mit aufgeheizter Luft beaufschlagender Blasdüsen, mindestens einem die Blasdüsen mit Umluft speisenden Gebläse, mindestens einer gasgespeisten Heizeinrichtung für die Umluft und mindestens einer Nachverbrennungseinrichtung für die Schadstoffe enthaltende Umluft sowie einem Einlaufschlitz und einem Auslaufschlitz für die Materialbahn, wobei mindestens an einem dieser Schlitze oberhalb und unterhalb der Materialbahnführungsebene Mischkammern vorgesehen sind, in denen die über den Einlaufschlitz und gegebenenfalls Auslaufschlitz einströmende frische Luft mit heißen Gasen der Nachverbrennungseinrichtung gemischt wird und die Auslässe zum Trocknerinnern aufweisen.

Bei bekannten Trocknern dieser Art (DE 2 616 347 B2) ist es üblich, daß die Trockneratmosphäre durch die in den Trockner offen hineinbrennende Flamme des Gasbrenners aufgeheizt wird. Dabei entstehen durch Verkrackung der in die Trockneratmosphäre gelangten hochsiedenden Lösungsmittel Schadstoffe, die zusammen mit den Lösungsmitteldämpfen nicht ohne Reinigung aus dem Trockner in die Atmosphäre gelangen dürfen. Deshalb wird die Abluft des Trockners einer thermischen Nachverbrennung zugeführt. Eine Teilmenge dieser gereinigten Heißgase kann wieder in die Trockneratmosphäre geleitet werden. Die Teilmenge dieser gereinigten Heißgase wird aber nicht unmittelbar in die Trockneratmosphäre eingeleitet, sondern erst nach Beimischen von Frischluft in an den Ein- und Auslaßschlitzen oberhalb und unterhalb der Warenbahn angeordneten Mischkammern. Damit der für die Nachverbrennung benötigte Energiebedarf klein gehalten wird, ist in der Nachverbrennungseinrichtung ein Wärmetauscher vorgesehen, durch den die Wärme der Nachverbrennung dadurch zurückgewonnen wird, daß die zu reinigende Abluft des Trockners im Wärmetauscher aufgeheizt wird, bevor sie der Nachverbrennung zugeführt wird. Diese Art der Reinigung der Abluft hat eine Reihe von Nachteilen: Der für die Nachverbrennung geeignete Wärmetauscher muß in Edelstahl ausgeführt sein. Eine solche Edelstahlausführung ist kostenaufwendig.

Bei schnellem Aufheizen kommt es zu hohen Thermospannungen, die am kostenaufwendigen Wärmetauscher die Gefahr von Brüchen und Rissen bringen. Schileßlich wird ein großer Aufwand an Leitungen sowie Steuer- und Regeleinrichtungen benötigt.

Bei einem anderen Trockner (DE-OS 24 12 446), bei dem die frische Luft an den Ein- und Auslaßschlitzen ohne Beimischung von Heißluft in die Trockneratmosphäre eintritt, erfolgt die Aufheizung der Trockneratmosphäre ausschließlich mittels einer gasbeheizten, in einer Kammer im Trockner angeordneten Nachverbrennungseinrichtung. Die heißen Gase der Nachverbrennungseinrichtung beaufschlagen einen ebenfalls im Trockner angeordneten Wärmetauscher für die den Blasdüsen zuzuführende, aufzuheizende Luft. Bei diesem Stand der Technik bestehen wie beim gattungsgleichen Trockner des Standes der Technik wegen des Wärmetauschers die gleichen Schwierigkeiten. Ein weiterer Nachteil dieser bekannten Vorrichtung besteht darin, daß wegen des Wärmetauschers die Trockneratmosphäre nicht schnell genug aufgeheizt werden kann. Da beim Aufheizen der Trockneratmosphäre der Wärmetauscher in Betrieb sein muß, um zum Zwecke der gleichmäßigen Erwärmung der Trockneratmosphäre aufgewärmte Luft an die Blasdüsen liefern zu können, ließe sich eine schnelle Aufheizung nur mit einem erhöhten Durchsatz von durch die Nachverbrennung aufgeheizter Luft erreichen. Da aber das Umluftgebläse auf das normale Durchsatzvolumen ausgelegt ist, kann es diesen erhöhten Luftdurchsatz nicht liefern. Um die gewünschte schnelle Aufheizleistung zu erreichen, müßte die Aufheizleistung um das doppelte bis dreifache gegenüber dem Normalbetrieb gesteigert werden. Dies würde ein Umluftgebläse mit einer etwa zehnfach höheren Leistung notwendig machen. Der Bauaufwand wäre entsprechend groß.

Der Erfindung liegt die Aufgabe zugrunde, einen Durchlauftrockner für Materialbahnen hinsichtlich der Aufheizung der Trockneratmosphäre unter besonderer Berücksichtigung der Schadstoffproduktion zu verbessern.

Diese Aufgabe wird bei einem Durchlauftrockner der eingangs genannten Art dadurch gelöst, daß jede mit Gas und Umluft des Trockners gespeiste Heizeinrichtung und Nachverbrennungseinrichtung zu einer Einheit zusammengefaßt sind und eine geschlossene Brennkammer im Trocknergehäuse aufweisen.

Bei der Erfindung besteht nicht mehr die Gefahr der Verkrackung der beim Trocknen flüchtig gewordenen und in der Trockneratmosphäre befindlichen Lösungsmittel, weil die Trockneratmosphäre nicht unmittelbar mit sehr heißen Elementen, insbesondere nicht mit einer offen, in den Trockner hineinbrennenden Flamme in Berührung kommt. Da die Heiz-und Nachverbrennungseinrichtung Umluft aus der Trockneratmosphäre verwendet, ist sichergestellt, daß die in dieser abgezweigten Umluft enthaltenen brennbaren Bestandteile der flüchtig gewordenen Lösungsmittel vollständig verbrannt werden. Da ferner die Heißgase der Nachverbrennung durch Beimischen von frischer Luft erst auf eine unkritische Temperatur abgekühlt werden, bevor sie in die Trockneratmosphäre gelangen, ist gewährleistet, daß auch diese heißen Gase nicht mit der die brennbaren Stoffe enthaltenden Umluft in der Trockneratmosphäre in Berührung kommen. Deshalb kann es auch hier nicht zur Verkrackung und damit zum Entstehen von Schadstoffen kommen. Da die die brennbaren Stoffe enthaltende Umluft der Heiz-und Nachverbrennungseinrichtung zugeführt werden, ergibt sich eine Einsparung von sonst für die Aufheizung der Trockneratmosphäre benötigter Fremdenergie. Diese Vorteile werden erreicht, ohne daß, wie beim Stand der Technik, es für die Wärmerückgewinnung des Aufwandes eines der Nachverbrennung nachgeschalteten Wärmetauschers samt seiner Leitungsführung, Regel- und Steuereinrichtungen bedarf. Durch die Beimischung von heißen Gasen an den Ein- und Auslaßschlitzen wird ferner das Volumen an wegen des Unterdruckes anzusaugender Frischluft und damit auch das Volumen der aus dem Trockner abzuführenden Abluft vermindert, die regelmäßig mit einem Verlust an Wärmeenergie verbunden ist.

Das Fehlen des Wärmeaustauschers hat den weiteren Vorteil, daß ohne zusätzlichen Aufwand die Trockneratmosphäre schnell aufgeheizt werden kann. Wegen des fehlenden Wärmetauschers ist es nämlich nicht erforderlich, ein Umluftgebläse mit erhöhter Leistung zu installieren.

Nach einer Ausgestaltung der Erfindung wird die Temperatur der Trockneratmosphäre über die der Heizeinrichung zuzuführende Luftmenge geregelt. Durch den Einsatz einer Proportionalregelung läßt sich auf einfache Art und Weise erreichen, daß die Gasmenge der geregelten Luftmenge folgt.

Vorzugsweise wird die Temperatur der Heißgase der Nachverbrennung über die der Nachverbrennung aus dem Trockner zuzuführende Luftmenge geregelt.

Da bei der Erfindung die Trockneratmosphäre schadstoffrei aber nicht lösungsmittelfrei ist, lassen sich die Lösungsmittel aus der Abluft des Trockners durch Abkühlen der Abluft gewinnen, da beim Abkühlen diese Lösungsmittel kondensieren. Diese Lösungsmittel können gesammelt und als Brennstoff verwertet werden. Bei einem Heizwertvergleich ergibt sich, daß der Heizwert des aus der Abluft gewonnenen Kondensates dem Heizwert des der Heizeinrichtung zugeführten Gases entspricht. Der Aufwand an Wärmeenergie ist physikalisch durch die in der auf die Materialbahn aufgebrachten Druckfarbe enthaltenden Lösungsmittel gedeckt.

Im folgenden wird die Erfindung anhand einer einen Durchlauftrockner schematisch darstellenden Zeichnung näher erläutert.

Im einzelnen zeigen:
Fig. 1 den Trockner mit seiner ersten Zone und einem Teil seiner zweiten Zone im Längsschnitt nach der Linie A-B der Figur 2.
Fig. 2 den Trockner gemäß Figur 1 im Querschnitt nach der Linie C-D der Figur 1.

Ein Trocknergehäuse 1 weist an seiner vorderen Stirnwand einen Einlaufschlitz 2 für eine zu trockende Materialbahn 3 auf. Ein entsprechender Auslaufschliz ist an seiner nicht dargestellten hinteren Stirnward vorgesehen. Die Materialbahn 3 wird während des Durchlaufs durch den Trockner mit aufgeheizter Luft angeblasen und dadurch schwebend geführt und getrocknet. Dafür sind oberhalb und unterhalb der Materialbahn 3 eine Vielzahl von quer zur Materialbahnlaufrichtung sich erstreckende, mit erwärmter Blasluft gespeiste Düsenkästen 4,5, z.B. Luftkissendüsen vorgesehen. Diese Luftkissendüsen 4,5 werden über einen gemeinsamen Kanal 6,7 von einem Gebläse 9,10 gespeist, das über eine Ansaugöffnung 11,12 Luft aus der Trockneratmosphäre ansaugt.

Die Aufheizung der Trockneratmosphäre erfolgt ausschließlich durch eine eine Einheit bildende Heiz-und Nachverbrennungseinrichtung. Eine solche Heiz- und Nachverbrennungseinrichtung ist für jede Zone oberhalb und unterhalb der Materialbahn 3 vorgesehen. Sie besteht aus einem Brenner 13,14, dessen Brennermündung 15 über eine zentrale Leitung 16 Gas und über einen diese Leitung 16 umgebenden Ringkanal 17 Luft zuführt. Die Luftzufuhr erfolgt über eine Leitung 18 aus dem Kanal 6,7. In der Leitung 18 ist ein Motorregelventil 19 vorgesehen, das in Abhängigkeit von der Temperatur der Trockneratmosphäre gesteuert wird. Die Zufuhr von Gas wird durch ein Gleichdruckregelventil 20 gesteuert, deren Steuermembrane auf der einen Seite mit dem Luftdruck in dem Ringkanal 17 beaufschlagt wird. Das Gleichdruckregelventil 20 ist derart aufgebaut, daß durch Steuerung der dem Brenner 13 zugeführten Luft durch das Motorregelventil 19 eine proportionale Regelung der Gasmenge erfolgt.

Der Brenner 13 weist eine Brennkammer 21,22 auf, die exzentrisch von der Seite in eine zweite größere sich über die Länge der Zone erstreckende Brennkammer 23 mündet. Die Brennkammer 21,22 ist von einem Ringkanal 25 umgeben, die über eine Leitung 26 mit dem Kanal 6,7 verbunden ist. Die Zufuhr von Umluft zu dem Ringkanal 25 wird mittels eines in der Leitung 26 angeordneten Motorregelventils 27 in Abhängigkeit von der Temperatur in der Brennkammer 21,22 gesteuert. Die heißen Rauchgase der Brennkammer 21,22 und die über den Ringkanal 25 zugeführte Luft wird am Ende der Brennkammer 21,22 vermischt und tritt exzentrisch von der Seite in die Brennkammer 23,24 ein. Es ergibt sich dann einen spiralförmige Strömung durch die Brennkammer 23,24 vom eine Ende zum anderen Ende.

Am anderen Ende der Brennkammer 23,24 gelangt das Heißgas über einen Krümmer 28,29 und eine Leitung 30,31 in ein sich quer zur Materialbahn erstreckendes Düsenrohr 32,33. Aus den in diesem Düsenrohr 32,33 in Reihe angeordneten Düsenlöchern treten Blasstrahlen aus, die gegen ein Leitblech 34,35 blasen, das zur Materialbahn 3 konvex gekrümmt ist und in Materialbahnlaufrichtung sich der Materialbahn zunehmend nähert. Dem Rand dieses Leitbleches 34,35 dem Gehäuseinnern gegenüber ist ein Schutzblech 36, 37 mit engem Abstand zur Materialbahn 3 zugeordnet. Dieses Schutzblech 36,37 bildet zusammen mit dem Leitblech 34,35 und der stirnseitigen Gehäusewand einen Kanal 38,39.

Durch diese besondere Ausbildung am Einlaufschlitz 2, die auch am Auslaufschlitz vorgesehen sein kann, werden die Heißgase der Heiz- und Nachverbrennung mit der über dem Schlitz 2 einströmenden Frischluft vermischt und dadurch auf eine für eine Verkrackung der flüchtigen Stoffe unkritische Temperatur herabgesetzt. Außerdem wird verhindert, daß kalte frische Luft direkt in das Innere des Trockners gelangt. Nach Vermischung gelangen die Heißgase und die frische Luft über den Kanal 38,39 in das Innere des Trockners.

Der Betrieb des Trockners erfolgt auf folgende Art und Weise. Beim Aufheizen, also bei kalter Trockneratmosphäre, wird das Motorregelventil 19 derart gesteuert, daß eine große Gasmenge über das Gleichdruckventil 20 zugeführt wird und auf diese Art und Weise eine schnelle Aufheizung erfolgt. Zu dieser Zeit befinden sich in der Umluft noch keine flüchtigen Stoffe. Das Rauchgasvolumen der Brennkammer 21,22 und ebenso das der verhältnismäßig langen zweiten Brennkammer (Nachbrennkammer) 23,24 über die Ringleitung 25 zugeführte Umluftvolumen sind dabei groß. Die zugeführte Umluft dient dabei vorwiegend zum Abkühlen der Rauchgase, und zwar durch die stattfindende Beimischung.

Bei Erreichen der Betriebstemperatur der Trockneratmosphäre regelt sich die Luft- und Gaszufuhr des Brenners auf den geringeren Wärmebedarf beim Anfahren der Anlage ein. Wegen des dann geringeren Rauchgasvolumens aus der Brennkammer 21,22 würde zwar ein proportional geringeres Volumen der der Nachbrennkammer 23,24 zuzuführenden, über das Regelventil 27 steuerbaren Umluft genügen, doch wegen der inzwischen höheren Temperatur der über die Ringleitung zuzuführenden Umluft und der damit verbundenen geringeren Kühlwirkung sinkt die Förderung von Umluft in die Nachbrennkammer nicht in gleich großem Maße.

Die nun bei Beginn der Trocknung stetig anfallenden, in die Trockneratmosphäre gelangenden Lösungsmitteldämpfe lassen deren Konzentration in der Trockneratmosphäre steigen. Diese in der Trockneratmosphäre vorhandenen brennbaren Stoffe, die mit der aus dem Trockner abgezogenen Umluft der Nachbrennkammer 23,24 zugeführt werden, werden hier verbrannt. Das hat den Vorteil, daß die dabei erzeugte Wärmeenergie zu einer entsprechenden Verminderung der Heizleistung des Brenners 13 führt. Durch die wiederum geringere Heizleistung des Brenners 13 verringert sich das der Nachbrennkammer 23,24 zugeführte Umluftvolumen, so daß die Verweilzeit der Umluft in der Nachbrennkammer für einen guten Ausbrand der brennbaren Stoffe bzw. für eine große Reinheit der Umluft genügend lang ist.

Die Selbstversorgung des Trockners mit Wärmeenergie wird durch ein gegenüber herkömmlichen Trocknern auf ein Bruchteil herabgesetztes Abluftvolumen begrenzt. Das Abluftvolumen läßt sich aber nicht bis auf Null reduzieren, weil es notwendig ist, durch Ansaugung von Frischluft, zum Beispiel über die Ein- und Auslaßschlitze des Trockners, die Trockneratmosphäre auf einem für den Betrieb des Brenners ausreichenden, sauerstoffhaltigen Niveau zu halten. Darüber hinaus ist ein gewisses Abluftvolumen nötig, um den Trockner auf Unterdruck zu halten, damit die dampfhaltige Atmosphäre des Trockners nicht über die Trocknerschlitze in die Atmosphäre austritt.

Die beim Betrieb des Trockners anfallende Abluft unterscheidet sich von der herkömmlicher Trockner durch ein geringeres Abluftvolumen, wobei die Abluft noch öldampfhaltig, aber frei von Schadstoffen (Krackstoffen) ist. Die Reinigung der Abluft läßt sich deshalb durch Kondensation, d.h. unter Rückgewinnung von Lösungsmittel durchführen, das als Brennstoff verwertbar ist.

## Patentansprüche

1. Durchlauftrockner für Materialbahnen (3), insbesondere für Offsetdruck, bestehend aus die Materialbahn ein- oder beidseitig mit aufgeheizter Luft beaufschlagender Blasdüsen, mit mindestens einem die Blasdüse mit Umluft speisenden Gebläse, mindestens einer gasgespeisten Heizeinrichtung für die Umluft und einer Nachverbrennungseinrichtung für die Umluft sowie einen Einlaufschlitz (2) und einen Auslaufschlitz für die Materialbahn, wobei mindestens an einem dieser Schlitze oberhalb und unterhalb der Materialbahnführungsebene Mischkammern vorgesehen sind, in denen die über den Einlaufschlitz und gegebenfalls Auslaufschlitz einströmende frische Luft mit heißen Gasen der Nachverbrennungseinrichtung gemischt wird und die Auslässe zum Trocknerinnern aufweisen, dadurch gekennzeichnet, daß jede mit Gas und Umluft des Trockners gespeiste Heizeinrichtung und Nachverbrennungseinrichtung (13, 21, 24) zu einer Einheit zusammengefaßt sind und eine geschlossene Brennkammer (21-24) im Trocknergehäuse (1) aufweisen.

2. Durchlauftrockner nach Anspruch 1, dadurch gekennzeichnet, daß die dem Brenner (13) der Heiz-und Nachverbrennungseinrichtung (21-24) als Verbrennungsluft zugeführte Umluft aus dem Trockner in Abhängigkeit von der Temperatur der Trockneratmosphäre und das dem Brenner (13) zugeführte Gas mengenproportional geregelt werden.

3. Durchlauftrockner nach Anspruch 1 oder 2, dadurch gekennzeichnet, daß die Heiz- und Nachverbrennungseinrichtung (13,21-24) zwei hintereinander angeordnete Brennkammern (21-24) aufweist, deren zweiten Brennkammer (23,24) Umluft in Abhängigkeit von der Temperatur am Ende der zweiten Brennkammer (23,24) zuführbar ist.

## Claims

1. Continuous-flow dryer for material webs (3), in particular for offset printing, consisting of blowing nozzles applying heated air to one or both sides of the material web, with at least one blower feeding the blowing nozzle circulating air, at least one gas- fed heating device for the circulation air and an after-burning device for the circulating air as well as an inlet slit and an outlet slit for the material web, mixing chambers being provided at least on one of these slits above and below the material web guide plane, in which mixing chambers the fresh air streaming in via the inlet slit (2) and, if appropriate, outlet slit is mixed, which hot gases of the after-burning device and which have the outlets to the dryer interior, characterized in that each heating device and after-burning device (13, 21, 24) fed with gas and circulating air of the dryer is combined into a unit and has a closed combustion chamber (21-24) in the dryer casing (1).

2. Continuous-flow dryer according to Claim 1, characterized in that the circulating air from the dryer fed to the burner (13) of the heating and after-burning device (21-24) as combustion air is controlled as a function of the temperature of the dryer atmosphere and the gas fed to the burner (13) is controlled rate-proportionally.

3. Continuous-flow dryer according to Claim 1 or 2, characterized in that the heating and after burning device (13, 21-24) has two combustion chambers (21-24) arranged one behind the other, it being possible to feed circulating air to the second combustion chamber (23, 24) of these as a function of the temperature at the end of the second combustion chamber (23, 24).

## Revendications

1. Sécheur continu pour bandes (3), en particulier pour impression offset, constitué de buses de soufflage frappant la bande d'un ou des deux côtés avec de l'air chauffé, au moins une soufflante alimentant les buses de soufflage en air de circulation, au moins un dispositif de chauffage alimenté au gaz pour l'air de circulation et au moins un dispositif de postcombustion pour l'air de circulation contenant des éléments polluants, ainsi qu'une fente d'entrée (2) et une fente de sortie pour la bande, des chambres de mélange étant prévues à au moins une de ces fentes au-dessus et au-dessous du plan de guidage de la bande, dans lesquelles l'air frais pénétrant par la fente d'entrée et le cas échéant par la fente de sortie est mélangé à des gaz chauds du dispositif de postcombustion, et qui présentent des sorties vers l'intérieur du sécheur, caractérisé en ce que le dispositif de chauffage et le dispositif de postcombustion (13, 21, 24) alimentés chacun en gaz et en air ambiant sont réunis en une unité et présentent une chambre de combustion (21, 24) fermée dans le carter du sécheur (1).

2. Sécheur continu selon la revendication 1, caractérisé en ce que l'air ambiant venant du sécheur et amené au brûleur (13) du dispositif de chauffage et de postcombustion (21, 24) en tant qu'air de combustion est réglé en fonction de la température de l'atmosphère du sécheur et le gaz amené au brûleur (13) est réglé en quantité proportionnelle.

3. Sécheur continu selon la revendication 1 ou 2, caractérisé en ce que le dispositif de chauffage et de postcombustion (13, 21-24) présente deux chambres de combustion (21-24) disposées l'une derrière l'autre, de l'air ambiant pouvant être envoyé à la seconde chambre de combustion (23, 24) en fonction de la température à l'extrémité de la seconde chambre de combustion (23, 24).
